# EUROPÄISCHE PATENTSCHRIFT

(11) **EP 1 315 903 B1**
(45) Veröffentlichungstag und Bekanntmachung des Hinweises auf die Patenterteilung: **03.03.2004**
(21) Anmeldenummer: 01960110.3
(22) Anmeldetag: 06.07.2001
(51) Int. Cl.: F02N 11/08

(54) **STARTVORRICHTUNG FÜR BRENNKRAFTMASCHINEN**
STARTER DEVICE FOR INTERNAL COMBUSTION ENGINES
DISPOSITIF DE DEMARRAGE POUR DES MOTEURS A COMBUSTION INTERNE

(30) Priorität: 26.08.2000 DE 10041999
(43) Veröffentlichungstag der Anmeldung: 04.06.2003
(73) Patentinhaber: ROBERT BOSCH GMBH, 70442 Stuttgart (DE)
(72) Erfinder: SCHMIDT, Karl-Otto, 75210 Keltern (DE); WANNER, Hartmut, 71083 Herrenberg-Oberjesingen (DE); DAURER, Uwe, 70806 Kornwestheim (DE)
(86) Internationale Anmeldenummer: PCT/DE2001/002515
(87) Internationale Veröffentlichungsnummer: WO 2002/018780

(56) Entgegenhaltungen:
- US-A- 4 586 467
- US-A- 4 731 543
- US-A- 4 755 689
- US-A- 4 873 607
- PATENT ABSTRACTS OF JAPAN vol. 011, no. 295 (M-626), 24. September 1987 (1987-09-24) & JP 62 085172 A (HITACHI LTD), 18. April 1987 (1987-04-18)

## Beschreibung

Die Erfindung betrifft eine Startvorrichtung zum Andrehen von Brennkraftmaschinen nach der Gattung des Patentanspruchs 1.

### Stand der Technik

Bei sogenanntem Schub-Schraubtrieb-Startern gemäß der EP-PS 518 895 wird bekanntlich das Starterritzel mit einem handbetätigten Startschalter über ein sogenanntes Einrückrelais mit einer Einrück- und Haltewicklung zu einem Zahnkranz der Brennkraftmaschine vor- und dort eingespurt. Sodann wird der elektrische Startermotor über einen Schaltkontakt des Einrückrelais an Spannung gelegt. Bei diesem Vorgang wird der Relaisanker des Einrückrelais axial bewegt und die Ankerbewegung wird über einen Einspurhebel und eine Einspurfeder auf ein Freilaufgetriebe übertragen, welches vorn das Ritzel trägt. Gegen Ende des Ankerweges wird zusätzlich der Stromkreis des Startermotors über den Schaltkontakt des Einrückrelais geschlossen und damit die Drehung des Startermotors mit voller Kraft eingeleitet.

Der nächst liegende Stand der Technik ist durch US 4873607 wieder gegeben, das den Oberbegriff des Anspruch 1 offenbart.

Bei derartigen Startvorrichtungen tritt bei einer starken Einspurfeder in Verbindung mit relativ großen ohmschen Widerständen in den Relaiswicklungen und/oder deren Zuleitungen die Neigung zum Prellen oder Flattern der Relaiskontakte auf, wobei diese durch Funkenbildung stark erhitzt werden. Ein solches Prellen tritt insbesondere beim Überschreiten einer sogenannten Funktions-Grenztemperatur der Startvorrichtung auf. Die Ursache des mechanischen Prellens besteht in erster Linie in der Elastizität der Kontaktbrücke. Die Ursache des Flattern besteht darin, dass das Starterritzel durch die Bestromung des Einrückrelais zunächst in Richtung Zahnkranz vorgeschoben wird, dort jedoch nicht auf eine Lücke, sondern auf einen Zahn des Zahnkranzes trifft. Der Magnetanker des Einrückrelais zieht weiter ein und spannt die zwischengeschaltete Einspurfeder. Je weiter der Magnetanker einzieht, desto größer wird die Federkraft, die von der Einspurfeder auf den Magnetanker entgegen der Einzugskraft des Magnetankers wirkt. Der Magnetanker zieht soweit ein, dass der Schaltkontakt des Relais im Hauptstromkreis der startvorrichtung geschlossen wird. Der Startermotor wird bestromt und damit wird die Einzugswicklung vom Schaltkontakt des Starterrelais praktisch überbrückt. Nunmehr muß nahezu die gesamte Einzugskraft des Einrückrelais von der HaLtewicklung aufgebracht werden. Die Einzugskraft des Einrückrelais wird daher mit dem Schließen des Schaltkontaktes erheblich verringert. Die Gegenkraft der Einspurfeder bleibt jedoch noch solange bestehen, bis der Startermotor das Ritzel bis zur nächsten Zahnlücke im Zahnkranz verdreht hat und das Ritzel dort einspurt, wobei sich die Einspurfeder dann weitgehend entspannt. Dabei kann es vorkommen, dass die Einzugskraft der Haltewicklung gegenüber der Federkraft der Einspurfeder zu gering ist und der Magnetanker sich wieder zurückbewegt in Richtung seiner Ruhestellung. Auf diesem Weg wird aber der Relaiskontakt wieder geöffnet und die Einzugswicklung wird wieder voll bestromt. Dadurch wird nun erneut der Magnetanker vorbewegt und es entsteht so ein Schwingverhalten an den Relaiskontakten, ähnlich wie bei einer elektrischen Klingel. Jedes Mal, wenn der Hauptstrom unterbrochen wird, entsteht ein mehr oder weniger starker Lichtbogen, der das Kontaktmaterial an den Relaiskontakten erhitzt. Durch die Schaltwiederholungen kann es dadurch zu einem erhöhten Kontaktabbrand kommen.

Mit der vorliegenden Lösung wird angestrebt, das Prellen bzw. Flattern der Schaltkontakte durch eine veränderte Einspurdynamik des Einrückrelais möglichst zuverlässig zu verhindern und die Schaltsicherheit vor allem bei hohen Temperaturen und großen Zuleitungswiderständen zu verbessern.

### Vorteile der Erfindung

Die erfindungsgemäße Startvorrichtung mit den im Kennzeichnungsteil des Anspruchs 1 genannten Merkmalen hat gegenüber dem Stand der Technik den Vorteil, dass beim Einschalten des Startermotors durch Schließen der Schaltkontakte des Einrückrückrelais die Einzugswicklung damit nicht gleichzeitig sondern zeitverzögert abgeschaltet wird und somit bei einer Zahn-auf-Zahn-Stellung des Einspurritzels am Zahnkranz ein Flattern des Relaisankers aufgrund der gespannten Einspurfeder zuverlässig verhindert wird. Durch die zeitlich verzögerte Abschaltung der Einzugswicklung bleibt dem Startermotor ausreichend Zeit, das Starterritzel in die nächste Zahnlücke am Zahnkranz zu drehen und dort einzuspuren. Beim verzögerten Abschalten der Einzugswicklung ist somit die Einspurfeder wieder weitgehend entspannt, so dass die Kraft der Haltewicklung ausreicht, das Starterritzel während des Andrehens der Brennkraftmaschine in der Einspurstellung zu halten.
Ein weiterer Vorteil besteht darin, dass aufgrund der zeitlich längeren Mitwirkung der Einzugswicklung beim Einspurvorgang die Grenztemperatur für die Startvorrichtung heraufgesetzt werden kann, da sich bei sogenannten Heißstarts der Brennkraftmaschine die Neigung zum Prellen bzw. Flattern am Starterrelais deutlich reduziert. Besonders vorteilhaft ist ferner, dass durch die erfindungsgemäße verzögerte Abschaltung der Einzugswicklung der Strombedarf der Relaiswicklungen reduziert werden darf, was insbesondere eine einfachere Auslegung der Relais-Steuerleitung und der Schaltelemente in der Steuerleitung ermöglicht. Durch die erfindungsgemäße Modifizierung der Startvorrichtung wird somit nicht nur die Neigung zum Prellen bzw. Flattern oder Schwingen der Relaiskontakte im Hauptstromkreis der Startvorrichtung durch die zeitlich begrenzte höhere Magnetkraft beim Schließen des Schaltkontaktes entscheidend verringert, sondern zugleich auch die Einspursicherheit bei hohen Temperaturen bzw. hohen Zuleitungswiderständen im Steuerstromkreis des Einrückrelais 19 verbessert.

Durch die in den Unteransprüchen aufgeführten Maßnahmen ergeben sich vorteilhafte Weiterbildungen und Verbesserungen der im Hauptanspruch angegebenen Merkmale. So wird in einfachster Weise das Zeitglied in Form eines RC-Gliedes, vorzugsweise in Form eines Reihen-RC-Gliedes ausgebildet, wobei die Widerstands-Kondensator-Verbindung mit dem Steueranschluss des die Einzugswicklung schaltenden Steuerschaltelementes verbunden ist. Dabei ist in einfachster Weise das Reihen-RC-Glied mit seinem Widerstand mit einer zwischen Startermotor und Schaltkontakt des Einrückrelais liegenden Verbindung und mit seinem Kondensator mit einem Masseanschluss verbunden. Da mit zunehmenden Temperaturen die Startdynamik des Einrückrelais vermindert wird, läßt sich dies in vorteilhafter Weise dadurch kompensieren, dass die Zeitverzögerung zum Abschalten der Einzugswicklung mit zunehmenden Temperaturen vergrößert wird, in dem der Widerstand des RC-Gliedes ein PTC-Widerstand ist.

Schaltungstechnisch besonders einfach realisierbar ist hier eine Lösung, bei der die Schaltstrecke des Steuerschaltelementes zwischen dem der Steuerleitung abgewandten Ende der Einzugswicklung und einem Masseanschluss geschaltet ist. In einfachster Weise ist das Steuerelement ein Transistor, vorzugsweise ein Feldeffekttransistor. In diesem Fall sind Steuerschaltelement und Zeitglied in vorteilhafter Weise als ein vergossenes Schaltungsmodul im Einrückrelais unterzubringen. Somit lassen sich konventionelle Startvorrichtungen auf relativ einfache Weise auf die erfindungsgemäße Ausführungsform durch Auswechseln des Einrückrelais umrüsten. Dabei weist das Schaltungsmodul zwei Anschlüsse für die Schaltstrecke des Steuerschaltelementes auf, die zwischen einem auf Massepotential liegenden Magnetkern des Einrückrelais und dem Ende der Einzugswicklung geschaltet sind. Zweckmäßiger Weise ist hier der Widerstand des Zeitgliedes über einen dritten Anschluß des Schaltungsmodules mit der Klemme des Einrückrelais zum Anschluß des Startermotors verbunden.

### Zeichnung

Die Erfindung wird im Folgenden anhand der Figuren näher erläutert.
Es zeigen
Figur 1 den mechanischen Aufbau einer Startvorrichtung mit Einrückrelais und Startermotor,
Figur 2 den Schaltungsaufbau der Startvorrichtung mit der erfindungsgemäßen Lösung,
Figur 3 ein Diagramm mit der magnetischen Durchflutung am Einrückrelais, a) bei der erfindungsgemäßen Lösung, b) bei einer konventionellen Lösung während eines Startvorgangs und
Figur 4 zeigt ein Schaltungsmodul zum Einbau in das Einrückrelais.

### Beschreibung des Ausführungsbeispieles

Figur 1 zeigt schematisiert den mechanischen Aufbau der erfindungsgemäßen Startvorrichtung 10 in Form eines Schub-Schraubtrieb-Starters für Brennkraftmaschinen. Die Startvorrichtung 10 hat einen Startermotor 11, dessen Abtriebswelle 12 ein Steilgewinde 13 aufweist, welches mit einem entsprechenden Muttergewinde in einem Mitnehmerschaft 14 zusammenwirkt. Alternativ wird die Abtriebswelle 12 von dem Startermotor 11 über ein zwischengeschaltetes, nicht dargestelltes Planetengetriebe angetrieben. Der Mitnehmerschaft 14 ist mit dem Außenring eines Freilaufs 15 fest verbunden, dessen Innenring vorn ein Starterritzel 16 trägt. Starterritzel 16 und Freilauf 15 sind auf der Abtriebswelle 12 bis zu einem Anschlag 17 axial verschiebbar gelagert. Das Starterritzel 16 wird dabei in einen Zahnkranz 18 der Brennkraftmaschine eingespurt. Die Axialverschiebung erfolgt mit Hilfe eines Einrückrelais 19, dessen nicht dargestellter Relaisanker über einen Umlenkhebel 20 und eine Einspurfeder 21 am Freilauf 15 angreift.

Figur 2 zeigt den Schaltungsaufbau der Startvorrichtung nach Figur 1. Dort ist erkennbar, dass das Einrückrelais 19 eine Einrückwicklung 22 und eine Haltewicklung 23 sowie einen Schaltkontakt 24 aufweist, welcher im Hauptstromkreis 35 des Startermotors 11 liegt. Das Einrückrelais 19 hat drei Anschlussklemmen, 30, 45 und 50 und liegt mit seinem Gehäuse auf Massepotential. Der Schaltkontakt 24 liegt mit seiner Anschlussklemme 30 am Plus-Anschluss einer Akkumulatorbatterie 25 des Kraftfahrzeuges, welche mit ihrem Minusanschluss auf Masse liegt. Der Schaltkontakt 24 ist fest über die Klemme 45 mit dem Startermotor 11 verbunden, dessen anderer Anschluss ebenfalls auf Masse liegt. Zur Ansteuerung des Einrückrelais 19 sind Einrück- und Haltewicklung 22, 23 mit einem Ende gemeinsam über die Anschlussklemme 50 mit einer Steuerleitung 26 verbunden, über die im Beispielsfall von einen handbetätigten, am Pluspotential des Kraftfahrzeug-Bordnetzes liegenden Startschalter 27 ein Startsignal zur Andrehvorrichtung gelangt. Das andere Ende der Haltewicklung 23 ist relaisintern über den Kern des Einrückrelais auf Masse gelegt.

Zur Vermeidung eines eingangs erläuterten, durch Flattern des Relaisankers verursachten Prellens bzw. Schwingens des Schaltkontaktes ist die Einzugswicklung 22 mit einem Steuerschaltelement 28 in Reihe geschaltet, welches über ein zum Startermotor 11 parallel geschaltetes Zeitglied 29 vom leitenden Zustand in den Sperrzustand umsteuerbar ist. Dabei wird das freie Ende der Einzugswicklung 22 über die Schaltstrecke des Steuerschaltelementes 28 gegen Masse geschaltet. Als Steuerschaltelement 28 ist hier ein Feldeffekttransistor (J-FET, P-Kanal) vorgesehen. Alternativ könnte hier auch jedes andere elektronische Schaltelement eingesetzt werden, sofern es über einen Steueranschluss vom leitenden in den Sperrzustand zu schalten ist. Das Zeitglied 29 besteht aus einem Reihen-RC-Glied, dessen Widerstand-Kondensator-Verbindung 31 auf den Steueranschluss 32 des Steuerschaltelementes 28 geschaltet ist. Das Zeitglied 29 ist mit seinem Widerstand 33 mit der Anschlussklemme 45 des Einrückrelais 19 und mit seinem Kondensator 34 mit einem Masseanschluss verbunden. Der Widerstand 33 des Zeitgliedes 29 ist hier als PTC-Widerstand ausgebildet.

Figur 3 zeigt die magnetische Durchflutung des Einrückrelais 19 beim Anlegen eines Startsignals über die Steuerleitung 26 während eines Startvorganges und zwar im Diagramm a) nach der erfindungsgemäßen Lösung und im Diagramm b) nach einer konventionellen Lösung. Mit Hilfe der Figuren 1 und 2 soll dabei die Wirkungsweise der erfindungsgemäßen Startvorrichtung näher erläutert werden.

Im Ruhezustand ist der Startschalter 27 geöffnet und das Einrückrelais 19 in Ruhelage gemäß den Figuren 1 und 2. Der Kondensator 34 des Zeitgliedes 29 ist über den Widerstand 33 und den Startermotor 11 entladen.

Mit dem Schließen des Startschalters 27 zum Zeitpunkt t1 gelangt ein Startsignal auf die Anschlussklemme 50 des Einrückrelais 19. Da der Kondensator 34 des Zeitgliedes 29 entladen ist, gelangt das Steuerschaltelement 28 beim Auftreten des Startsignals in den leitenden Zustand und es fließt nunmehr ein Strom über die Einzugswicklung 22 und die Schaltstrecke des Steuerschaltelementes 28 zur Masse. Gleichzeitig fließt über die Haltewicklung 23 des Einrückrelais 19 ein Strom zur Masse. Die dadurch gemäß Figur 3a im Einrückrelais 19 erzeugten, gleichgerichteten magnetischen Durchflutungen φ 22 und φ 23 der beiden Relaiswicklungen 22 und 23 bewirken nun eine Axialbewegung des Relaisankers, wodurch über den Umlenkhebel 20 sowie über die Einspurfeder 21 das Starterritzel 16 zunächst zum Zahnkranz 18 der Brennkraftmaschine vorgespurt wird. Bei einer Zahn-auf-Lücke-Stellung des Starterritzels 16 zum Zahnkranz 18 spurt dieses somit sogleich mit voller Kraft der Gesamtdurchflutung (φ 22 + φ 23) bis zum Anschlag 17 in den Zahnkranz 18 ein. Gegen Ende des Ankerhubes wird nunmehr zum Zeitpunkt t2 auch der Schaltkontakt 24 des Einrückrelais 19 geschlossen, so dass nunmehr der Startermotor 11 über seinen Hauptstromkreis 35 eingeschaltet wird und Abtriebswelle 13 sowie Starterritzel 16 mit voller Kraft dreht. Mit dem Schließen des Schaltkontaktes 24 gelangt das Pluspotential auf Klemme 45, so dass zum Zeitpunkt t2 das Zeitglied 29 an Spannung gelegt wird.

Der Kondensator 34 des Zeitgliedes 29 wird nunmehr über den Widerstand 33 aufgeladen. Zum Zeitpunkt t3 ist nun der Kondensator 34 soweit aufgeladen, dass das Potential am Steueranschluss 32 des Steuerschaltelementes 28 soweit angestiegen ist, dass nunmehr die Schaltstrecke des Steuerschaltelementes 28 in den Sperrzustand umsteuert. Damit wird der Strom in der Einzugswicklung 22 des Einrückrelais 19 unterbrochen, so dass der Relaisanker über den Umlenkhebel 20 das Starterritzel 19 nur noch mit der Haltekraft in seinem eingespurten Zustand hält, welche von der Durchflutung φ 23 der Haltewicklung 23 erzeugt wird. Zum Ende des Startvorganges wird nun das Einrückrelais 19 durch Öffnen des Startschalters 27 zum Zeitpunkt t4 abgeschaltet, wodurch nunmehr auch die Haltewicklung 23 stromlos wird. Durch eine nicht dargestellte Rückstellfeder des Einrückrelais 19 wird nunmehr der Relaisanker in seine Ruhelage zurückbewegt und der Schaltkontakt 24 geöffnet. Der Startermotor 11 wird damit ebenfalls abgeschaltet und das Starterritzel über den Umlenkhebel 20 in die Ruhelage zurückgespurt. Der Kondensator 34 des Zeitgliedes 29 kann sich sodann über den Widerstand 33 und den Startermotor 11 entladen, um gegebenenfalls bei einem Startabbruch die Startvorrichtung für einen weiteren Start vorzubereiten.

Das Einrückrelais 19 arbeitet in der zuvor beschriebenen Art und Weise unabhängig davon, ob das Starterritzel 16 dabei in den Zahnkranz 18 einspurt oder nicht. Bei einer Zahn-auf-Zahn-Stellung zwischen Starterritzel 16 und Zahnkranz 18 wird jedoch mit der Einzugskraft der Gesamtsdurchflutung φ 22 + φ 23 die Einspurfeder 21 vollständig gespannt. Ab dem Zeitpunkt t2 wird der Startermotor 11 an volle Spannung gelegt und damit das Starterritzel 16 entgegen starken Reibungskräften am Zahnkranz 18 angedreht, so dass es in die nächste Zahnlücke des Zahnkranzes gelangen kann. Mit dem Einspuren des Starterritzels 16 in den Zahnkranz 18 wird die Einspurfeder 21 noch vor dem Zeitpunkt t3 wieder weitgehend entspannt. Zum Zeitpunkt t3 ist somit auch in diesem Fall das Starterritzel 16 in den Zahnkranz 18 voll eingespurt und die Einzugswicklung 22 wird - wie oben erläutert - gefahrlos abgeschaltet.

Im Diagramm 3 b) ist die Durchflutung eines Einrückrelais konventioneller Bauart dargestellt. Hier wird bereits zum Zeitpunkt t2 mit dem Schließen des Schaltkontaktes die Einzugswicklung abgeschaltet und damit die Zugkraft des Einrückrelais von der Gesamtdurchflutung der Einzugs- und Einrückwicklung φ 22 + φ 23 nur noch auf die Durchflutung φ 23 der Haltewicklung reduziert. Reicht nun diese Magnetkraft nicht mehr aus, um die Kraft der gespannten Einspurfeder 21 zu überwinden, so wird der Relaisanker durch die Federkraft der Einspurfeder 21 bei einer Zahn-auf-Zahn-Stellung wieder zurückgedrückt und der Schaltkontakt des Einrückrelais wird unter Bildung eines Funkens wieder kurzzeitig geöffnet. Der Relaisanker beginnt zu flattern, bis schließlich das Starterritzel 16 in den Zahnkranz 18 einspurt. Hierbei besteht die Gefahr, dass die Relaiskontakte mitschwingen. Mit der erfindungsgemäßen Lösung wird das Flattern des Relaisankers durch die Verlängerung der Gesamtdurchflutung φ 22 + φ 23 gemäß Figur 3 a) bis zum Zeitpunkt t3 zuverlässig vermieden, da mit der Gesamtdurchflutung mit Sicherheit auch die Kraft der vorgespannten Einspurfeder 21 bei einer Zahn-auf-Zahn-Stellung deutlich überwunden wird.

Da bei einem sogenannten Heißstart mit heißem Einrückrelais 19 die magnetische Durchflutung mit zunehmendem ohmschen Widerstand der Einzugs- und Haltewicklung abnimmt, wird dies durch die Wirkung des PTC-Widerstandes 34 weitgehend in der Weise kompensiert, dass mit steigender Temperatur der Kondensator 34 des RS-Zeitgliedes 29 langsamer aufgeladen und somit die Zeitverzögerung zum Abschalten der Einzugswicklung 22 verlängert wird.

Steuerschaltelement 28 und RC-Zeitglied 29 lassen sich zu einem in Isoliermaterial vergossenen Schaltungsmodul einbetten. Dieses kann sodann auf den Magnetkern des Einrückrelais 19 festgeschraubt und somit im Einrückrelais integriert untergebracht werden. In Figur 4 ist ein derartiges Schaltungsmodul 36 raumbildlich dargestellt. Es erfordert lediglich zwei Anschlussplatten 37, 38 für die Schaltstrecke des Steuerschaltelementes 28 sowie eine dritte Anschlussplatte 39 für den Widerstands- Anschluss des Zeitgliedes 29. Die erste Anschlussplatte 37 ist hier über das gestrichelt angedeutete Drahtende der Einzugswicklung 22 kontaktiert, während die zweite Anschlussplatte 38 mit einer Schraube 40 am Magnetkern des Einrückrelais 19 als Massekontakt festgeschraubt wird. Die dritte Anschlussplatte 39 wird mit einem gestrichelt angedeuteten Anschlussdraht 41 mit der Klemme 45 des Einrückrelais 19 verbunden.

## Patentansprüche

1. Startvorrichtung für Brennkraftmaschinen mit einem Startermotor (11), dessen Starterritzel (16) mit Hilfe eines Einrückrelais (19) und einer zwischengeschalteten Einspurfeder (21) in einen Zahnkranz (18) der Brennkraftmaschine einzuspuren vermag, wobei das Einrückrelais einen im Hauptstromkreis (35) des Startermotors liegenden Schaltkontakt (24) hat, der gegen Ende der Hubbewegung des Einrückrelais den Startermotor einschaltet und wobei das Einrückrelais ferner eine Einzugs- (22) und eine Haltewicklung (23) aufweist, welche während des Startvorgangs über eine Steuerleitung (26) von einem Startsignal beaufschlagt werden kann und deren Einzugswicklung nach dem Einschalten des Startermotors abschaltbar ist, wobei die Einzugswicklung (22) mit einem Steuerschaltelement (28) in Reihe geschaltet ist, **dadurch gekennzeichnet, dass** das Steuerschaltelement (28) über ein zwischen dem Schaltkontakt (24) und Masse, zum Startermotor (11) parallel geschaltetes Zeitglied (29) vom leitenden Zustand in den Sperrzustand umsteuerbar ist und das Zeitglied (29) ein RC-Glied ist.

2. Startvorrichtung nach Anspruch 1, **dadurch gekennzeichnet, dass** das Zeitglied (29) ein Reihen-RC-Glied ist, dessen Widerstand-Kondensator-Verbindung (31) auf den Steueranschluss (32) des Steuerschaltelementes (28) geschaltet ist.

3. Startvorrichtung nach Anspruch 2, **dadurch gekennzeichnet, dass** das Reihen-RC-Glied mit seinem Widerstand (33) mit zwischen Startermotor (11) und Schaltkontakt (24) des Einrückrelais liegender Verbindung und mit seinem Kondensator (34) mit einem Masseanschluss verbunden ist.

4. Startvorrichtung nach Anspruch 3, **dadurch gekennzeichnet, dass** der Widerstand (33) des RC-Gliedes ein PTC-Widerstand ist.

5. Startvorrichtung nach einem der vorhergehenden Ansprüche, **dadurch gekennzeichnet, dass** die Schaltstrecke des Steuerschaltelementes (28) zwischen dem der Steuerleitung (26) abgewandten Ende der Einzugswicklung (22) und einem Masseanschluss geschaltet ist.

6. Startvorrichtung nach Anspruch 5, **dadurch gekennzeichnet, dass** das Steuerschaltelement (28) ein Transistor, vorzugsweise ein Feldeffekttransistor ist.

7. Startvorrichtung nach einem der vorhergehenden Ansprüche, **dadurch gekennzeichnet, dass** das Steuerschaltelement (28) und das Zeitglied (29) als ein vergossenes Schaltmodul (36) im Einrückrelais untergebracht und mit den zwei Anschlüssen (37, 38) seiner Schaltstrecke zwischen einem auf Massepotential liegenden Magnetkern des Einrückrelais (19) und dem Ende der Einzugswicklung (22) geschaltet ist.

8. Startvorrichtung nach Anspruch 7, **dadurch gekennzeichnet, dass** der Widerstand (33) des Zeitgliedes (29) über einen dritten Anschluss (39) des Schaltmoduls (36) mit der Klemme (45) des Einrückrelais (19) zum Anschluss des Startermotors (11) verbunden ist.

## Claims

1. Starter device for internal combustion engines having a starter motor (11), whose starter pinion (16) is capable of engaging in a toothed ring (18) of the internal combustion engine using an engagement relay (19) and an intermediately connected engagement spring (21), the engagement relay having a switching contact (24) which is located in the main circuit (35) of the starter motor and switches on the starter motor towards the end of the travel movement of the engagement relay, the engagement relay also having a pull-in winding (22) and a hold-in winding (23) which can have a starting signal applied to it via a control line (26) during the starting process and whose pull-in winding can be switched off after the starter motor is switched on, the pull-in winding (22) being connected in series with a control switching element (28), **characterized in that** the control switching element (28) can be changed over from the conductive state into the off state by means of a timing element (29) which is connected in parallel with the starter motor (11) between the switching contact (24) and earth, and the timing element (29) is a RC element.

2. Starter device according to Claim 1, **characterized in that** the timing element (29) is a series RC element whose resistor-capacitor connection (31) is connected to the control terminal (32) of the control switching element (28).

3. Starter device according to Claim 2, **characterized in that** the series RC element is connected by its resistor (33) to a connection lying between the starter motor (11) and the switching contact (24) of the engagement relay, and by its capacitor (34) to an earth connection.

4. Starter device according to Claim 3, **characterized in that** the resistor (33) of the RC element is a PTC resistor.

5. Starter device according to one of the preceding claims, **characterized in that** the switched path of the control switching element (28) is connected between the end of the pull-in winding (22) which is remote from the control line (26), and an earth connection.

6. Starter device according to Claim 5, **characterized in that** the control switching element (28) is a transistor, preferably a field-effect transistor.

7. Starter device according to one of the preceding claims, **characterized in that** the control switching element (28) and the timing element (29) are accommodated as a cast-switching module (36) in the engagement relay, which switching module (36) is connected to the two terminals (37, 38) of its switched path between a magnet core at earth potential of the engagement relay (19) and the end of the pull-in winding (22).

8. Starter device according to Claim 7, **characterized in that** the resistor (33) of the timing element (29) is connected via a third connection (39) of the switching module (36) to the terminal (45) of the engagement relay (19) in order to connect the starter motor (11).

## Revendications

1. Dispositif de démarrage pour des moteurs à combustion interne dans lequel :
- un moteur de démarreur (11) a son pignon d'attaque (16) qui peut venir s'engager dans une couronne dentée (18) du moteur, par l'intermédiaire d'un relais d'engagement (19) et d'un ressort d'engagement (21) intercalé,
- le relais d'engagement (19) dispose dans le circuit principal (35) du moteur de démarreur d'un contact d'enclenchement (24) qui, vers la fin de la course du relais d'engagement, enclenche le moteur de démarreur,
- de plus, le relais d'engagement (19) présente un enroulement d'engagement (22) et un enroulement de maintien (23) qui peuvent pendant l'opération de démarrage, être actionnés par un signal de commande amené par une ligne de commande (26),
- l'enroulement de commande (22), qui est monté en série avec un commutateur de commande (28) peut être coupé après enclenchement du moteur de démarreur,
**caractérisé en ce que**
le commutateur de commande (28) peut, par l'intermédiaire d'un temporisateur (29) monté entre le contact d'enclenchement (24) et la masse, en parallèle avec le moteur de démarreur (29), passer sur commande de l'état conducteur à l'état de coupure, ce temporisateur étant un organe combinant résistance et capacité.

2. Dispositif de démarrage selon la revendication 1,
**caractérisé en ce que**
le temporisateur (29) est un organe combinant en série résistance et capacité, et dont la liaison (31) entre résistance et capacité est raccordée au raccord de commande (32) du commutateur de commande (28).

3. Dispositif de démarrage selon la revendication 2,
**caractérisé en ce que**
l'organe combinant en série résistance et capacité a sa résistance (33) reliée à une liaison existant entre le moteur de démarreur (11) et le contact de commutation (24) du relais d'engagement, et son condensateur (34) est relié à un raccord de masse.

4. Dispositif de démarrage selon la revendication 3,
**caractérisé en ce que**
la résistance (33) est une résistance à coefficient de température positif.

5. Dispositif de démarrage selon l'une quelconque des revendications précédentes,
**caractérisé en ce que**
le circuit de commande du commutateur de commande (28) se trouve entre l'extrémité de l'enroulement d'engagement (22) éloignée de la ligne de commande (26) et un raccord de masse.

6. Dispositif de démarrage selon la revendication 5,
**caractérisé en ce que**
le commutateur de commande (28) est un transistor, de préférence un transistor à effet de champ.

7. Dispositif de démarrage selon l'une quelconque des revendications précédentes,
**caractérisé en ce que**
le commutateur de commande (28) et le temporisateur (29) sont, sous forme de module de commutation (36) coulé, implantés dans le relais d'engagement (19) et par les deux raccords (37, 38) du circuit de ce module reliés au noyau magnétique, qui est à la masse, de ce relais et à l'extrémité de l'enroulement d'engagement (22).

8. Dispositif de démarrage selon la revendication 7,
**caractérisé en ce que**
la résistance (33) du temporisateur (29) est reliée par le troisième raccord (39) du module de commutation (36) à la borne (45) du relais (19) raccordée au moteur du démarreur (11).
